# EUROPÄISCHE PATENTSCHRIFT

(11) **EP 3 308 021 B1**
(45) Veröffentlichungstag und Bekanntmachung des Hinweises auf die Patenterteilung: **12.08.2020**
(21) Anmeldenummer: 16745050.1
(22) Anmeldetag: 06.06.2016
(51) Int. Cl.: F04B 17/04, F04B 15/02, F04B 53/00, F04B 53/10, F04B 53/12, F04B 53/20

(54) **HUBKOLBENPUMPE MIT EINGANGSSEITIGER FÖRDERSTROMBEGRENZUNG UND VERFAHREN ZUM BETRIEB DER HUBKOLBENPUMPE**
RECIPROCATING-PISTON PUMP WITH INLET-SIDE DELIVERY FLOW LIMITATION, AND METHOD FOR OPERATING THE RECIPROCATING-PISTON PUMP
POMPE À PISTON ALTERNATIF À LIMITATION DE DÉBIT CÔTÉ ENTRÉE ET PROCÉDÉ POUR FAIRE FONCTIONNER LA POMPE À PISTON ALTERNATIF

(30) Priorität: 09.06.2015 DE 102015007465
(43) Veröffentlichungstag der Anmeldung: 18.04.2018
(73) Patentinhaber: Thomas Magnete GmbH, 57562 Herdorf (DE)
(72) Erfinder: OHLIGSCHLÄGER, Olaf, 57520 Grünebach (DE); ROLLAND, Thomas, 57580 Gebhardshain (DE); JEANNETTE, Kemper, 57567 Daaden (DE); HILLIG, Markus, 51643 Gummersbach (DE); MÜLLER, Axel, 57072 Siegen (DE)
(74) Vertreter: Sparing, Rolf Klaus
(86) Internationale Anmeldenummer: PCT/EP2016/000931
(87) Internationale Veröffentlichungsnummer: WO 2016/198155

(56) Entgegenhaltungen:
- EP-A1- 1 748 188
- DE-A1- 3 934 494
- DE-A1- 4 328 621
- DE-A1- 10 132 959
- DE-A1-102006 019 584
- DE-A1-102012 020 274
- DE-A1-102013 009 095
- DE-B3-102014 000 627
- DE-B4-102008 055 609
- DE-C1- 3 729 938

## Beschreibung

Die Erfindung betrifft eine Hubkolbenpumpe entsprechend dem Oberbegriff des Patentanspruchs 1. Die Hubkolbenpumpe weist insbesondere eine eingangsseitige Förderstrombegrenzung auf. Die Erfindung betrifft ferner ein Verfahren zum Betrieb einer Hubkolbenpumpe nach dem Oberbegriff des Patentanspruchs 10.

EP 1 748 188 A1 zeigt eine Hubkolbenpumpe, die von einem Elektromagneten angetrieben wird, der gegen eine Rückstellfeder wirkt. Die Hubkolbenpumpe weist ferner einen ersten Verdrängerraum und einen zweiten Verdrängerraum auf, die durch eine von dem Elektromagneten bewegten Kolben getrennt sind, wobei die beiden Verdrängerräume durch eine Überströmventileinrichtung miteinander verbunden sind. Der erste Verdrängerraum ist mit einem Einlass verbunden und lässt einen Volumenstrom zu dem ersten Verdrängerraum zu. Ist der Elektromagnet nicht bestromt, wird der Kolben von der Rückstellfeder in seine auslassseitige Endlage gedrückt, während der Kolben bei bestromten Elektromagneten entgegen der Rückstellfeder in seine einlassseitige Endlage gedrückt wird.

DE 10 2013 009 095 A1 zeigt eine Hubkolbenpumpe mit einem Antrieb durch Elektromagneten, der gegen eine Rückstellfeder wirkt, wobei ein erster Verdrängerraum und ein zweiter Verdrängerraum durch einen von dem Elektromagneten bewegten Kolben getrennt sind, wobei eine Überströmventileinrichtung die beiden Verdrängerräume miteinander verbindet. Der erste Verdrängerraum ist hierbei mit einem Einlass über einen Verbindungskanal verbunden, der einen Volumenstrom zu dem ersten Verdrängerraum zulässt. Bei nicht bestromtem Elektromagneten wird der Kolben von der Rückstellfeder in seine auslassseitige Endlage gedrückt, während er bei bestromten Elektromagneten entgegen der Rückstellfeder in seine einlassseitige Endlage gedrückt wird.

Hubkolbenpumpen mit elektromagnetischem Antrieb sind bekannt, zum Beispiel aus den Druckschriften DE 43 28 621 A1 oder DE 10 2008 055 609 B4. Wenn eine solche Hubkolbenpumpe dazu verwendet werden soll, Flüssigkeit aus einem unter Druck stehenden Gehäuse bedarfsgerecht aufzunehmen, ist eine eingangsseitige Förderstrombegrenzung erforderlich, damit der Druck in dem Gehäuse die Funktion der Hubkolbenpumpe nicht beeinträchtigt. Dazu könnte man ein eingangsseitiges Druckminderventil verwenden, wie es in der Druckschrift DE 10 2014 000 627 B3 dargestellt ist. Diese Lösung ist aber für diese Anwendung aufwendiger und kostspieliger als erforderlich. Bei jeglicher Drosselung des Zuflusses oder des Abflusses stellt sich immer das Problem, dass bei sehr kleinen Querschnitten für die Strömung eine Verstopfung des Querschnitts mit Partikeln in der Flüssigkeit droht.

Es ist die Aufgabe der Erfindung, eine kostengünstige Hubkolbenpumpe sowie ein Verfahren zum Betrieb einer Hubkolbenpumpe anzugeben, die eine eingangsseitige Druckreduzierung und/oder Förderstrombegrenzung ermöglichen und auch mit Flüssigkeiten unterschiedlicher Zusammensetzung, auch mit Verschmutzung durch kleine Partikel, zuverlässig arbeiten.

Diese Aufgabe wird erfindungsgemäß durch eine Hubkolbenpumpe mit den Merkmalen des Patentanspruchs 1 bzw. ein Verfahren mit den Merkmalen des Patentanspruchs 10 gelöst; vorteilhafte Weiterbildungen und Verfahren zum Betrieb sind in den abhängigen Ansprüchen angegeben.

Die Hubkolbenpumpe ist eine elektromagnetisch angetriebene Pumpe mit zwei Verdrängerräumen, die von der zu fördernden Flüssigkeit durchströmt wird.

Der Förderstrom der Hubkolbenpumpe wird durch eine Ventileinrichtung begrenzt, die eine Drossel oder eine Blende enthält, wobei die Drossel vorzuziehen ist, weil sie wegen der Viskositätsabhängigkeit des Durchflusses niedrigviskose Flüssigkeit leichter durchlässt als höherviskose Flüssigkeit. Dies ist vorteilhaft, wenn in dem oben genannten Gehäuse Wasser aus Dieseltreibstoff abgeschieden worden ist, dann wird Wasser besser gefördert als Dieseltreibstoff.

In dem genannten Gehäuse kann ein Druck anstehen, der höher ist als der Maximalwert des Drucks in dem eingangsseitigen ersten Verdrängerraum für eine störungsfreie Funktion der Hubkolbenpumpe.

In diesem Fall dient die genannte Ventileinrichtung auch dazu, den Druck im ersten Verdrängerraum auf ein zulässiges Maß abzusenken, wenn die theoretische Fördermenge der Pumpe, die gleich dem Produkt aus dem Hubvolumen des Einzelhubs und der Frequenz ist, größer ist als der Zufluss durch die Ventileinrichtung. In diesem Arbeitszustand der Pumpe ist die reale Fördermenge auch kleiner als das genannte Produkt, die Hubkolbenpumpe gerät in den Zustand der Kavitation, weil beim Ansaugen in den zweiten Verdrängerraum nicht genügend Flüssigkeit nachströmt. Die Kavitation richtet in diesem Fall keinen Schaden an, weil der Druck niedrig ist.

Bei der erfindungsgemäßen Ausführung der Hubkolbenpumpe wird eine Ventileinrichtung mit beweglichem Einsatz verwendet. Der Einsatz wird bei jedem Aufschlagen des Kolbens gegen eine Feder verschoben und verhindert durch seine Bewegung die Verstopfung.

Dabei besteht der Einsatz aus einem Schaft und aus einem Dichtkörper. Befindet sich die Hubkolbenpumpe im Ruhezustand bei ausgeschaltetem Elektromagnet, schließt der Dichtkörper die Ventileinrichtung, erforderlichenfalls mittels einer zusätzlichen Dichtung.

Erst wenn der Kolben bei eingeschaltetem Elektromagnet sich seiner einlassseitigen Endlage nähert, drückt er den Einsatz in eine geöffnete Lage und es kann ein Volumenstrom durch die Ventileinrichtung fließen. Die Menge des Zuflusses lässt sich durch die Dauer der Einschaltung des Elektromagneten erheblich beeinflussen, vor allem lässt er sich so gering einstellen, dass der Zufluss geringer ist als die theoretische Fördermenge der Pumpe, die gleich dem Produkt aus dem Hubvolumen des Einzelhubs und der Frequenz ist. Damit wird dann auch erreicht, dass der Druck im ersten Verdrängerraum sehr niedrig bleibt.

Wenn durch Erschütterungen im Betrieb der Hubkolbenpumpe oder durch andere Ursachen die Abdichtung der Ventileinrichtung im Ruhezustand der Hubkolbenpumpe undicht wird, kommt es zu einer die Funktion der Abdichtung beeinträchtigenden Druckerhöhung im ersten Verdrängerraum, was dann auch eine Funktionsstörung der Hubkolbenpumpe zur Folge hätte.
Daher wird die Hubkolbenpumpe bei dem Start ihres Betriebs mit einer höhen als sonst üblichen Spannung betrieben.

Die Hubkolbenpumpe soll keinen Volumenstrom vom Einlass zum Auslass zulassen, wenn sie nicht betrieben wird. Bei den hier geschilderten Ausführungen der Hubkolbenpumpe wird der Kolben bei nicht bestromtem Elektromagneten in seiner auslassseitigen Endlage von der Rückstellfeder gegen eine Dichtung im zweiten Verdrängerraum gedrückt. Dadurch wird eine sichere Abdichtung der Hubkolbenpumpe im Stillstand gegen einen Durchfluss von dem Einlass zum Auslass bewirkt, deren Anpresskraft mit höherem Druck am Einlass noch verstärkt wird, weil der Druck im ersten Verdrängerraum die Kraft der Rückstellfeder unterstützt.

Der zweite Verdrängerraum ist vorteilhafterweise über ein Auslassventil mit dem Auslass der Hubkolbenpumpe verbunden, wobei das Auslassventil eine Vorspannfeder enthält, mit der ein Mindestdruck festgelegt werden kann, der zum Abströmen von Flüssigkeit aus der Hubkolbenpumpe erforderlich ist.

Die erfindungsgemäße Hubkolbenpumpe wird zum Ablassen oder Absaugen von Flüssigkeit aus einem Filtergehäuse, einem Wasserabscheider oder aus einem anderen Behälter verwendet, vorzugsweise an Dieselmotoren in Fahrzeugen.
Fig. 1 zeigt eine Hubkolbenpumpe mit dem Kolben in Arbeitslage.
Fig. 2 zeigt eine Variante der Hubkolbenpumpe mit eingeschraubter Ventileinrichtung.
Fig. 3 zeigt eine Variante der Hubkolbenpumpe, die an ein Filtergehäuse. angeschraubt ist.
Fig. 4 zeigt eine erfindungsgemäße Variante der Hubkolbenpumpe.

Die Hubkolbenpumpe (1) entsprechend Fig. 1weist einen Antrieb durch einen Elektromagneten (2) auf, der gegen eine Rückstellfeder (11) wirkt. Sie enthält zwei Verdrängerräume (3, 4), die durch einen von dem Elektromagneten bewegten Kolben (5) getrennt sind, sowie eine Überströmventileinrichtung (6) zur Verbindung der beiden Verdrängerräume miteinander.

Der erste Verdrängerraum (3) ist durch eine von dem Kolben (5) gesteuerte Ventileinrichtung (8) mit dem Einlass (9) verbunden, wobei die Ventileinrichtung (8) durch eine Drosselung des Volumenstroms zum Verdrängerraum (3) und durch eine zeitweise Versperrung dieses Volumenstroms in Abhängigkeit von der Position des Kolbens (5) den Zustrom von Flüssigkeit in den ersten Verdrängerraum (3) so weit begrenzt, dass dieser Zustrom geringer ist als die von dem Hub des Kolbens (5) bewirkte volumetrische Verdrängungsleistung. Dadurch wirkt die Ventileinrichtung (8) förderstrombegrenzend für die Hubkolbenpumpe insgesamt und der Verdrängerraum (3) ist nur teilweise mit Flüssigkeit gefüllt.

In einer ersten Ausführung entsprechend Fig. 1, Fig. 2 und Fig. 3 ist der wirksame Innendurchmesser D einer Drossel (29) in der Ventileinrichtung (8) so ausgelegt, dass die mögliche volumetrische Verdrängerleistung der Hubkolbenpumpe (1) größer ist als das wegen der Druckdifferenz zwischen dem Einlass (9) und dem ersten Verdrängerraum (3) durch die Drossel (8) in den ersten Verdrängerraum (3) nachströmende Volumen.

Die mögliche volumetrische Verdrängerleistung der Hubkolbenpumpe (1) entspricht dem zeitlichen Mittel des Volumenstroms, der von dem Kolben (5) periodisch aus dem zweiten Verdrängerraum (4) zum Auslass (34) verdrängt werden kann, wenn genügend viel Flüssigkeit durch die Überströmventileinrichtung (6) nachfließt. Die tatsächliche Verdrängerleistung ist geringer, wenn nicht genügend Flüssigkeit nachfließt, es tritt Kavitation auf. Die Drossel (29) weist vorzugsweise einen wirksamen Innendurchmesser D auf, der größer gleich 0,1 mm und kleiner gleich 0,5 mm ist.

Die die Kraft des Elektromagneten (2) ist vorzugsweise größer als die Summe der Kräfte der Rückstellfeder (11) und des Drucks an dem Einlass (9). Dabei wirkt bei dieser Ausführung der genannte Druck auf die Wirkfläche (25) zwischen der Ventileinrichtung (8) und einer Dichtung (24), wenn die Dichtung (24) auf der Ventileinrichtung (8) aufliegt.

Der Hub des Kolbens (5) ist so ausgelegt, dass der Kolben (5) mittels der Dichtung (24) auf die Ventileinrichtung (8) aufschlägt, wenn im Arbeitszustand der Elektromagnet (2) den Kolben (5) in seine einlassseitige Endlage bringt.

In einer Variante gemäß Fig. 2 ist die Ventileinrichtung(8) als einschraubbarer Körper mit Außengewinde ausgeführt, der in ein Innengewinde eingeschraubt ist, das in dem Gehäuseteil (13) angebracht ist.

In einer zweiten, erfindungsgemäßen Ausführung gemäß Fig. 4 liegt der Kolben (5) in der einlasseitigen Endlage nicht abdichtend gegen die Ventileinrichtung (8) an. Die Ventileinrichtung (8) enthält einen beweglichen Einsatz (21), wobei der Einsatz (21) einen Dichtkörper (30) in der Form eines Kegels oder eines Kugelabschnitts und einen zylindrischen Schaft (31) aufweist, und wobei entlang dem Schaft (31) ein drosselnder Strömungspfad (23) angeordnet ist. Vorteilhafterweise ist an dem Dichtkörper (30) eine Dichtung (35) befestigt. Der Einsatz (21) wird zeitweise durch den Kolben (5) in eine offene Arbeitsstellung gedrückt, wenn im Arbeitszustand der Elektromagnet (2) den Kolben (5) in seine einlassseitige Endlage bringt.

Alternativ zeitweise wird der Einsatz (21) durch sein Eigengewicht oder durch Federmittel in einer geschlossenen Ruhelage gehalten, in der der Dichtkörper (30) gegen das Gehäuseteil (13) abdichtet.

Vorteilhafterweise ist ein Filter (10) mit einer nominalen Filterfeinheit von weniger als D/4 der Ventileinrichtung (8) vorgeschaltet.

Dieser Filter (10) ist vorzugsweise in einem Gehäuseteil (13) der Hubkolbenpumpe (1) so angeordnet, dass die geförderte Flüssigkeit auf dem Weg vom Einlass (9) zur Ventileinrichtung (8) vollständig den Filter passieren muss.

Alternativ ist der Filter (10) gemäß Fig. 3 außerhalb des Gehäuseteils (13) der Hubkolbenpumpe in einem Filtergehäuse (14) angeordnet, wobei durch die Verbindung des Gehäuses der Hubkolbenpumpe (1) mit dem Filtergehäuse sichergestellt ist, dass nur solche Flüssigkeit zur Ventileinrichtung (8) gelangt, die vorher den Filter (10) passiert hat.

Bei der Anordnung des Filters gemäß Fig. 3 ist die Hubkolbenpumpe vorteilhafterweise in senkrechter oder nahezu senkrechter Lage unterhalb des Filtergehäuses (14) angeordnet.

Vorteilhafterweise wird der Kolben (5) bei nicht bestromtem Elektromagneten (2) in seiner auslassseitigen Endlage von der Rückstellfeder (11) gegen eine zweite Dichtung (32) im zweiten Verdrängerraum (4) gedrückt, wobei eine sichere Abdichtung der Hubkolbenpumpe (1) im Stillstand gegen einen Durchfluss von dem Einlass (9) zum Auslass (34) bewirkt wird, die mit höherem Druck am Einlass noch verstärkt wird, weil der Druck im ersten Verdrängerraum (3) die Kraft der Rückstellfeder (11) unterstützt.

Ebenfalls vorteilhafterweise ist der zweite Verdrängerraum (4) über ein Auslassventil (7) mit dem Auslass (34) der Hubkolbenpumpe (1) verbunden, wobei das Auslassventil (7) eine Vorspannfeder (33) enthält, mit der ein Mindestdruck festgelegt werden kann, der zum Abströmen von Flüssigkeit aus der Hubkolbenpumpe (1) erforderlich ist.

Im Betrieb der Hubkolbenpumpe gemäß Fig. 1, Fig. 2 oder Fig. 3 wird die Ventileinrichtung (8) einerseits durch einen der Drossel (29) vorgeschalteten Filter (10) und andererseits durch ein regelmäßiges Anschlagen des Kolbens (5) gegen die Ventileinrichtung (8) vor der Ablagerung von Partikeln geschützt. Die Ventileinrichtung (8) ist nämlich wegen ihres sehr geringen Wirkdurchmessers verschmutzungsempfindlich.

Der Elektromagnet (2) wird im Betrieb der Hubkolbenpumpe von einer elektrischen Steuerung mit pulsierender elektrischer Energie versorgt, wobei nach einer Phase des Stillstands der Hubkolbenpumpe die Versorgung mit erhöhter elektrischer Spannung erfolgt. Damit wird eine Erhöhung des Drucks im ersten Verdrängerraums kompensiert, die gegebenenfalls durch einen länger als im laufenden pulsierenden Betrieb der Hubkolbenpumpe üblichen Zufluss von Flüssigkeit durch die Ventileinrichtung (8) entstanden ist.

Bei der Ausführung der Hubkolbenpumpe gemäß Fig. 4 wird eine Ablagerung von Partikeln in oder vor der Ventileinrichtung (8) verhindert, indem der Kolben (5) regelmäßig einen Einsatz (21) der Ventileinrichtung (8) eindrückt, wenn im Arbeitszustand der Elektromagnet (2) den Kolben (5) in seine einlassseitige Endlage bringt. Die Bewegung des Einsatzes ist geeignet, Ablagerungen von Partikeln aufzulösen.

Ebenfalls bei der Ausführung der Hubkolbenpumpe (1) gemäß Fig. 4 wird im Betrieb die Menge der von dem Einlass (9) in den ersten Verdrängerraum (3) strömenden Flüssigkeit außer durch die Drosselwirkung des Strömungspfads (23) auch durch die Dauer der jeweiligen Bestromung des Elektromagneten (2) im Arbeitszyklus der Hubkolbenpumpe eingestellt. Dazu wird bei einer längeren Bestromung die Dauer des Eindrückens der Ventileinrichtung (8) und damit die Öffnungszeit der Ventileinrichtung (8) verlängert und bei einer kürzeren Bestromung die Öffnungszeit der Ventileinrichtung (8) verkürzt.

### Liste der Bezugszeichen

- 1.: Hubkolbenpumpe
- 2.: Elektromagnet
- 3.: Verdrängerraum
- 4.: Verdrängerraum
- 5.: Kolben
- 6.: Überströmventileinrichtung
- 7.: Auslassventil
- 8.: Drossel
- 9.: Einlass
- 10.: Filter
- 11.: Rückstellfeder
- 13.: Gehäuseteil
- 14.: Filtergehäuse
- 21.: Einsatz
- 22.: Feder
- 23.: Strömungspfad
- 24.: Dichtung
- 25.: Wirkfläche
- 29.: Drossel
- 30.: Dichtkörper
- 31.: Schaft
- 32.: Dichtung
- 33.: Vorspannfeder
- 34.: Auslass
- 35.: Dichtung

## Patentansprüche

1. Hubkolbenpumpe (1),
mit einem Antrieb durch einen Elektromagneten (2), der gegen eine Rückstellfeder (11) wirkt,
mit einem ersten Verdrängerraum (3) und einem zweiten Verdrängerraum (4), die durch einen von dem Elektromagneten (2) bewegten Kolben (5) getrennt sind, sowie
mit einer Überströmventileinrichtung (6) zur Verbindung der beiden Verdrängerräume (3; 4) miteinander,
wobei der erste Verdrängerraum (3) durch eine von dem Kolben (5) gesteuerte Ventileinrichtung (8) mit einem Einlass (9) verbunden ist, wobei die Ventileinrichtung (8) einen Volumenstrom zu dem ersten Verdrängerraum (3) zulässt,
wobei der Kolben (5) bei nicht bestromten Elektromagneten (2) von der Rückstellfeder (11) in seine auslassseitige Endlage gedrückt wird, und wobei der Kolben (5) bei bestromten Elektromagneten (2) entgegen der Rückstellfeder (11) in seine einlassseitige Endlage gedrückt wird, **dadurch gekennzeichnet,**
**dass** die Ventileinrichtung (8) durch eine zeitweise Versperrung des Volumenstroms zum ersten Verdrängerraum (3) in Abhängigkeit von der Position des Kolbens (5) den Zustrom von Flüssigkeit in den ersten Verdrängerraum (3) begrenzt,
**dass** die Ventileinrichtung (8) einen beweglichen Einsatz (21) enthält, der in einer geschlossenen Ruhelage gehalten ist,
**dass** der Kolben (5) bei bestromten Elektromagneten (2) mit dem Einsatz (21) zusammenwirkt und den Volumenstrom durch die Ventileinrichtung (8) in den ersten Verdrängerraum (3) freigibt, und
**dass** der begrenzte Zustrom geringer ist als die von dem Hub des Kolbens (5) ermöglichte volumetrische Verdrängungsleistung bei einer vorgegebenen Arbeitsfrequenz der Hubkolbenpumpe (1).

2. Hubkolbenpumpe nach Anspruch 1, **dadurch gekennzeichnet, dass** der Kolben (5) in seiner einlassseitigen Endlage nicht abdichtend gegen die Ventileinrichtung (8) anliegt.

3. Hubkolbenpumpe nach einem der vorhergehenden Ansprüche, **dadurch gekennzeichnet, dass** der Einsatz (21) nur dann durch den Kolben (5) in eine offene Arbeitsstellung gedrückt wird, wenn der Kolben (5) sich im Arbeitszustand des Elektromagneten (2) in seiner einlassseitigen Endlage befindet oder sein Abstand zu seiner Endlage geringer ist als der Hub des Einsatzes (21).

4. Hubkolbenpumpe nach einem der vorhergehenden Ansprüche, **dadurch gekennzeichnet, dass** der Einsatz (21) einen Dichtkörper (30) in der Form eines Kegels oder eines Kugelabschnitts und einen zylindrischen Schaft (31) aufweist, und dass entlang dem Schaft (31) oder in Reihe zur Ventileinrichtung (8) ein drosselnder Strömungspfad (23) angeordnet ist.

5. Hubkolbenpumpe nach Anspruch 4, **dadurch gekennzeichnet, dass** der Einsatz (21) durch sein Eigengewicht, durch Druckkräfte oder durch Federmittel in einer geschlossenen Ruhelage gehalten wird, in der der Dichtkörper (30) gegen das Gehäuseteil (13) abdichtet, wenn der Kolben (5) sich nicht in seiner einlassseitigen Endlage befindet oder sein Abstand zu seiner Endlage größer ist als der Hub des Einsatzes (21).

6. Hubkolbenpumpe nach einem der Ansprüche 1 bis 5, **dadurch gekennzeichnet, dass** ein Filter (10) der Ventileinrichtung (8) vorgeschaltet ist, und dass die geförderte Flüssigkeit auf dem Weg vom Einlass (9) zur Ventileinrichtung (8) vollständig den Filter (10) passiert.

7. Hubkolbenpumpe nach Anspruch 6, **dadurch gekennzeichnet, dass** der Filter (10) in einem Gehäuseteil (13) der Hubkolbenpumpe oder außerhalb des Gehäuseteils (13) der Hubkolbenpumpe in einem Filtergehäuse (14) angeordnet ist.

8. Hubkolbenpumpe nach einem der Ansprüche 1 bis 7, **dadurch gekennzeichnet, dass** der Kolben (5) bei nicht bestromtem Elektromagneten (2) in seiner auslassseitigen Endlage von der Rückstellfeder (11) gegen eine zweite Dichtung (32) in dem zweiten Verdrängerraum (4) gedrückt wird, wodurch eine Abdichtung der Hubkolbenpumpe (1) im Stillstand gegen einen Durchfluss von dem Einlass (9) zu einem Auslass (34) bewirkt wird, und wobei die Anpresskraft des Kolbens (5) gegen die zweite Dichtung mit höherem Druck an dem Einlass (9) noch verstärkt wird.

9. Hubkolbenpumpe nach einem der Ansprüche 1 bis 8, **dadurch gekennzeichnet, dass** der zweite Verdrängerraum (4) über ein Auslassventil (7) mit einem Auslass (34) der Hubkolbenpumpe verbunden ist, wobei das Auslassventil (7) eine Vorspannfeder (33) enthält, mit der ein Mindestdruck festgelegt werden kann, der zum Abströmen von Flüssigkeit zu dem Auslass (34) erforderlich ist, und dass die Ventileinrichtung (8) in einem Gehäuseteil (13) der Hubkolbenpumpe angebracht ist.

10. Verfahren zum Betrieb einer Hubkolbenpumpe,
mit einem Antrieb durch einen Elektromagneten (2), der gegen eine Rückstellfeder (11) wirkt,
mit einem ersten Verdrängerraum (3) und einem zweiten Verdrängerraum (4), die durch einen von dem Elektromagneten (2) bewegten Kolben (5) getrennt sind, und
mit einer Überströmventileinrichtung (6) zur Verbindung der beiden Verdrängerräume (3; 4) miteinander,
wobei eine Ventileinrichtung (8) einen Volumenstrom von einem Einlass (9) zu dem ersten Verdrängerraum (3) zulässt,
mit den Schritten:
Drosseln und/oder Versperren eines Zuflusses von Flüssigkeit durch die Ventileinrichtung (8) zum Verdrängerraum (3) in Abhängigkeit von der Position des Kolbens (5) auf einen Volumen, das geringer ist als die von dem Hub des Kolbens (5) ermöglichte volumetrische Verdrängungsleistung, durch eine von einer elektrischen Ansteuerung bewirkte, hinsichtlich ihrer Arbeitsfrequenz und ihres Tastverhältnisses eingeschränkte pulsierende Versorgung der Hubkolbenpumpe mit elektrischer Energie,
**dadurch gekennzeichnet,**
**dass** eine Ablagerung von Partikeln in oder vor der Ventileinrichtung (8) verhindert wird, indem der Kolben (5) regelmäßig einen Einsatz (21) der Ventileinrichtung (8) eindrückt, wenn im Arbeitszustand des Elektromagneten (2) dieser den Kolben (5) in seine einlassseitige Endlage bringt.

11. Verfahren nach Anspruch 10, **dadurch gekennzeichnet, dass** in der Ventileinrichtung (8) eine Drossel (29) angeordnet ist, die wegen ihres sehr geringen Wirkdurchmessers verschmutzungsempfindlich ist, und dass die Drossel (29) durch ein Anschlagen des Kolbens (5) gegen die Drossel (29) vor Ablagerungen von Partikeln geschützt wird.

12. Verfahren nach einem der Ansprüche 10 oder 11, **dadurch gekennzeichnet, dass** der Elektromagnet (2) von einer elektrischen Steuerung mit pulsierender elektrischer Energie einer vorgegebenen Arbeitsfrequenz versorgt wird, wobei nach einer Phase des Stillstands der Hubkolbenpumpe die Versorgung mit so viel mehr elektrischer Spannung erfolgt, dass eine während des Stillstands eingetretene Erhöhung des Drucks im ersten Verdrängerraums (3) kompensiert wird.

13. Verfahren nach einem der Ansprüche 10 bis 12, **dadurch gekennzeichnet, dass** die Menge der von dem Einlass (9) in den ersten Verdrängerraum (3) strömenden Flüssigkeit außer durch die Drosselwirkung eines Strömungspfads (23) auch durch die Dauer der jeweiligen Bestromung des Elektromagneten (2) im Arbeitszyklus der Hubkolbenpumpe eingestellt wird, indem bei einer längeren Bestromung die Dauer des Eindrückens der Ventileinrichtung (8) und damit die Öffnungszeit der Ventileinrichtung (8) verlängert wird und bei einer kürzeren Bestromung die Öffnungszeit der Ventileinrichtung (8) verkürzt wird.

## Claims

1. Reciprocating-piston pump (1),
having drive by way of an electromagnet (2) which acts counter to a restoring spring (11),
having a first displacement chamber (3) and a second displacement chamber (4), which are separated by a piston (5) moved by the electromagnet (2), and
having a flow transfer valve device (6) for connecting the two displacement chambers (3; 4) to one another,
wherein the first displacement chamber (3) is connected to an inlet (9) by way of a valve device (8) controlled by the piston (5),
wherein the valve device (8) permits a volume flow to the first displacement chamber (3),
wherein, when the electromagnet (2) is not electrically energized, the piston (5) is pushed into its outlet-side end position by the restoring spring (11), and
wherein, when the electromagnet (2) is electrically energized, the piston (5) is pushed into its inlet-side end position counter to the restoring spring (11),
**characterized**
**in that** the valve device (8) limits the inflow of liquid into the first displacement chamber (3) by temporary blockage of the volume flow to the first displacement space (3) in a manner dependent on the position of the piston (5),
**in that** the valve device (8) contains a movable insert (21) which is held in a closed rest position,
**in that**, when the electromagnet (2) is electrically energized, the piston (5) interacts with the insert (21) and releases the volume flow through the valve device (8) into the first displacement chamber (3), and
**in that** the limited inflow is smaller than the volumetric displacement capacity, made possible by the stroke of the piston (5), at a predefined working frequency of the reciprocating-piston pump (1).

2. Reciprocating-piston pump according to Claim 1, **characterized in that** the piston (5), in its inlet-side end position, does not bear sealingly against the valve device (8).

3. Reciprocating-piston pump according to either of the preceding claims, **characterized in that** the insert (21) is pushed into an open working position by the piston (5) only when, in the working state of the electromagnet (2), the piston (5) is in its inlet-side end position or its spacing to its end position is smaller than the stroke of the insert (21).

4. Reciprocating-piston pump according to one of the preceding claims, **characterized in that** the insert (21) has a sealing body (30) in the form of a cone or a sphere portion and has a cylindrical shaft (31), and **in that** a throttling flow path (23) is arranged along the shaft (31) or in series with the valve device (8).

5. Reciprocating-piston pump according to Claim 4, **characterized in that** the insert (21) is held by its own weight, by pressure forces or by spring means in a closed rest position in which the sealing body (30) seals off with respect to the housing part (13) when the piston (5) is not in its inlet-side position or its spacing to its end position is larger than the stroke of the insert (21).

6. Reciprocating-piston pump according to one of Claims 1 to 5, **characterized in that** a filter (10) is arranged upstream of the valve device (8), and **in that** the delivered liquid completely passes through the filter (10) on the path from the inlet (9) to the valve device (8).

7. Reciprocating-piston pump according to Claim 6, **characterized in that** the filter (10) is arranged in a housing part (13) of the reciprocating-piston pump or in a filter housing (14) outside the housing part (13) of the reciprocating-piston pump.

8. Reciprocating-piston pump according to one of Claims 1 to 7, **characterized in that**, when the electromagnet (2) is not electrically energized, the piston (5), in its outlet-side end position, is pushed by the restoring spring (11) against a second seal (32) in the second displacement chamber (4), which causes the reciprocating-piston pump (1), at a standstill, to be sealed off with respect to throughflow from the inlet (9) to an outlet (34), and wherein, with greater pressure at the inlet (9), the pressing force of the piston (5) against the second seal is further intensified.

9. Reciprocating-piston pump according to one of Claims 1 to 8, **characterized in that** the second displacement chamber (4) is connected to an outlet (34) of the reciprocating-piston pump via an outlet valve (7), wherein the outlet valve (7) contains a preload spring (33) by way of which a minimum pressure necessary for the outflow of liquid to the outlet (34) can be defined, and **in that** the valve device (8) is mounted in a housing part (13) of the reciprocating-piston pump.

10. Method for operating a reciprocating-piston pump
having drive by way of an electromagnet (2) which acts counter to a restoring spring (11),
having a first displacement chamber (3) and a second displacement chamber (4), which are separated by a piston (5) moved by the electromagnet (2), and
having a flow transfer valve device (6) for connecting the two displacement chambers (3; 4) to one another,
wherein a valve device (8) permits a volume flow from an inlet (9) to the first displacement chamber (3),
comprising the steps of:
throttling and/or blocking an inflow of liquid through the valve device (8) to the displacement chamber (3) in a manner dependent on the position of the piston (5) to a volume which is smaller than the volumetric displacement capacity, made possible by the stroke of the piston (5), byway of a pulsed supply of electrical energyto the reciprocating-piston pump that is brought about by electrical actuation and is limited in terms of the working frequency thereof and the duty cycle thereof,
**characterized**
**in that** a deposition of particles in or upstream of the valve device (8) is prevented in that the piston (5) pushes in an insert (21) of the valve device (8) at regular intervals (8) when, in the working state of the electromagnet (2), the latter brings the piston (5) into its inlet-side end position.

11. Method according to Claim 10, **characterized in that**, a throttle (29) which, owing to its very small effective diameter, is sensitive to dirt, is arranged in the valve device (8), and **in that** abutment of the piston (5) against the throttle (29) results in the throttle (29) being protected against deposition of particles.

12. Method according to either of Claims 10 and 11, **characterized in that** the electromagnet (2) is supplied with pulsating electrical energy of a predefined working frequency by an electrical controller, wherein, after a phase of standstill of the reciprocating-piston pump, electrical voltage is supplied to such a greater extent that an increase in the pressure in the first displacement chamber (3) that occurred during the standstill is compensated.

13. Method according to one of Claims 10 to 12, **characterized in that** the quantity of the liquid flowing from the inlet (9) into the first displacement chamber (3), besides being set by the throttling action of a flow path (23), is also set by the duration of the respective electrical energization of the electromagnet (2) in the working cycle of the reciprocating-piston pump, **in that**, for relatively long electrical energization, the duration of the pushing-in of the valve device (8) and thus the opening period of the valve device (8) is lengthened, and for relatively short electrical energization, the opening period of the valve device (8) is shortened.

## Revendications

1. Pompe à piston alternatif (1), comprenant
un entraînement par le biais d'un électroaimant (2) qui agit en s'opposant à un ressort de rappel (11),
une première chambre de déplacement (3) et une deuxième chambre de déplacement (4) qui sont séparées par un piston (5) déplacé par l'électroaimant (2), et
un dispositif à soupape de trop-plein (6) destiné à relier les deux chambres de déplacement (3 ; 4) l'une à l'autre,
la première chambre de déplacement (3) étant reliée à une entrée (9) par un dispositif à soupape (8) commandé par le piston (5), le dispositif à soupape (8) permettant un débit volumique vers la première chambre de déplacement (3),
le piston (5) étant pressé dans sa position d'extrémité côté sortie par le ressort de rappel (11) lorsque l'électroaimant (2) n'est pas alimenté en courant, et
le piston (5) étant pressé dans sa position d'extrémité côté entrée en s'opposant au ressort de rappel (11) lorsque l'électroaimant (2) est alimenté en courant,
**caractérisée en ce que**
le dispositif à soupape (8) limite l'afflux de liquide dans la première chambre de déplacement (3) en bloquant temporairement le débit volumique vers la première chambre de déplacement (3) en fonction de la position du piston (5),
le dispositif à de soupape (8) contient un insert mobile (21) qui est maintenu dans une position de repos fermée,
le piston (5) coopère avec l'insert (21) lorsque l'électroaimant (2) est alimenté en courant et libère le débit volumique à travers le dispositif à soupape (8) jusque dans la première chambre de déplacement (3) et
l'afflux limité est inférieur à la capacité de déplacement volumétrique, permise par la course du piston (5), à une fréquence de travail spécifiée de la pompe à piston alternatif (1).

2. Pompe à piston alternatif selon la revendication 1, **caractérisée en ce que**, dans sa position d'extrémité côté entrée, le piston (5) vient en appui non étanche contre le dispositif à soupape (8).

3. Pompe à piston alternatif selon l'une des revendications précédentes, **caractérisée en ce que** l'insert (21) n'est pressé dans une position de travail ouverte par le piston (5) que lorsque, pendant que l'électroaimant (2) est à l'état de travail, le piston (5) est dans sa position d'extrémité côté entrée ou sa distance par rapport à sa position d'extrémité est inférieure à la course de l'insert (21).

4. Pompe à piston alternatif selon l'une des revendications précédentes, **caractérisée en ce que** l'insert (21) comporte un corps d'étanchéité (30) en forme de cône ou de segment sphérique et un arbre cylindrique (31), et **en ce qu'**un chemin d'écoulement à étranglement (23) est disposé le long de l'arbre (31) ou en série avec le dispositif à soupape (8).

5. Pompe à piston alternatif selon la revendication 4, **caractérisée en ce que** l'insert (21) est maintenu par son propre poids, par des forces de compression ou par des moyens à ressort dans une position de repos fermée dans laquelle le corps d'étanchéité (30) est en appui étanche contre la partie de boîtier (13) lorsque le piston (5) n'est pas dans sa position d'extrémité côté entrée ou que sa distance par rapport à sa position d'extrémité est supérieure à la course de l'insert (21).

6. Pompe à piston alternatif selon l'une des revendications 1 à 5, **caractérisée en ce qu'**un filtre (10) est monté en amont du dispositif à soupape (8), et **en ce que** le liquide acheminé passe entièrement par le filtre (10) sur le chemin allant de l'entrée (9) au dispositif à soupape (8).

7. Pompe à piston alternatif selon la revendication 6, **caractérisée en ce que** le filtre (10) est disposé dans un boîtier de filtre (14) situé dans une partie de boîtier (13) de la pompe à piston alternatif ou à l'extérieur de la partie de boîtier (13) de la pompe à piston alternatif.

8. Pompe à piston alternatif selon l'une des revendications 1 à 7, **caractérisée en ce que**, lorsque l'électroaimant (2) n'est pas alimenté en courant, le piston (5) est pressé dans sa position d'extrémité côté sortie par le ressort de rappel (11) contre une deuxième garniture d'étanchéité (32) située dans la deuxième chambre de déplacement (4) de manière à réaliser une étanchéité de la pompe à piston alternatif (1) à l'arrêt vis-à-vis d'un écoulement allant de l'entrée (9) à une sortie (34), et la force de pression du piston (5) contre la deuxième garniture d'étanchéité étant encore renforcée par une pression plus élevée exercée sur l'entrée (9).

9. Pompe à piston alternatif selon l'une des revendications 1 à 8, **caractérisée en ce que** la deuxième chambre de déplacement (4) est reliée à une sortie (34) de la pompe à piston alternatif par une soupape de sortie (7), la soupape de sortie (7) contenant un ressort de précontrainte (33) permettant de définir une pression minimale qui est nécessaire à l'écoulement de liquide vers la sortie (34), et **en ce que** le dispositif à soupape (8) est monté dans une partie de boîtier (13) de la pompe à piston alternatif.

10. Procédé de fonctionnement d'une pompe à piston alternatif comprenant un entraînement par le biais d'un électroaimant (2) qui agit en s'opposant à un ressort de rappel (11),
une première chambre de déplacement (3) et une deuxième chambre de déplacement (4) qui sont séparées par un piston (5) déplacé par l'électroaimant (2),
et
un dispositif à soupape de trop-plein (6) destiné à relier les deux chambres de déplacement (3 ; 4) l'une à l'autre,
un dispositif à soupape (8) permettant un débit volumique d'une entrée (9) à la première chambre de déplacement (3),
le procédé comprenant les étapes suivantes :
étrangler et/ou bloquer un afflux de liquide à travers le dispositif à soupape (8) vers la chambre de déplacement (3) en fonction de la position du piston (5) à un volume inférieur à la capacité de déplacement volumétrique, permise par la course du piston (5), par le biais d'une alimentation pulsée en énergie électrique de la pompe à piston alternatif qui est provoquée par une commande électrique et limitée en termes de fréquence de travail et de rapport cyclique,
**caractérisé en ce que**
un dépôt de particules dans ou avant le dispositif à soupape (8) est empêché du fait que le piston (5) presse régulièrement un insert (21) du dispositif à soupape (8) lorsque l'électroaimant (2), pendant qu'il est à l'état de travail, amène le piston (5) dans sa position d'extrémité côté entrée.

11. Procédé selon la revendication 10, **caractérisé en ce qu'**un étrangleur (29) est disposé dans le dispositif à soupape (8), lequel étrangleur est sensible à l'encrassement du fait de son très petit diamètre effectif, et **en ce que** l'étrangleur (29) est protégé contre des dépôts de particules du fait que le piston (5) vient buter contre l'étrangleur (29).

12. Procédé selon l'une des revendications 10 et 11, **caractérisé en ce que** l'électroaimant (2) est alimenté par une commande électrique en énergie électrique pulsée de fréquence de travail spécifiée, l'alimentation étant effectuée avec une tension électrique d'autant plus importante après une phase d'arrêt de la pompe à piston alternatif qu'une augmentation, survenue à l'arrêt, de la pression dans la première chambre de déplacement (3) est compensée.

13. Procédé selon l'une des revendications 10 à 12, **caractérisé en ce que** la quantité de liquide s'écoulant de l'entrée (9) jusque dans la première chambre de déplacement (3) est réglée, outre par l'action d'étranglement d'un chemin d'écoulement (23), également par la durée de l'alimentation en courant respective de l'électroaimant (2) dans le cycle de travail de la pompe à piston alternatif **en ce que**, lorsque l'alimentation en courant est plus longue, la durée pendant laquelle le dispositif à soupape (8) est pressé et donc le temps d'ouverture du dispositif à soupape (8) sont prolongés et, lorsque l'alimentation en courant est plus courte, le temps d'ouverture du dispositif à soupape (8) est raccourci.
